# EUROPÄISCHE PATENTSCHRIFT

(11) **EP 1 367 349 B1**
(45) Veröffentlichungstag und Bekanntmachung des Hinweises auf die Patenterteilung: **27.12.2006**
(21) Anmeldenummer: 03011882.2
(22) Anmeldetag: 27.05.2003
(51) Int. Cl.: F26B 13/00, F26B 13/24

(54) **Vorrichtung zum Entwässern von strangförmigem Material**
Apparatus for dewatering strand-like material
Dispositif de déshydratation d'un matériau en forme de cordon

(30) Priorität: 29.05.2002 DE 20208362 U
(43) Veröffentlichungstag der Anmeldung: 03.12.2003
(73) Patentinhaber: v. Hagen & Funke GmbH, 45549 Sprockhövel (DE)
(72) Erfinder: Funke, Hans-Walter, 45549 Sprockhövel (DE); Roweda, Christoph, 45549 Sprockhövel (DE)
(74) Vertreter: von Kirschbaum, Alexander

(56) Entgegenhaltungen:
- EP-A- 0 652 411
- EP-A- 0 822 380
- EP-A- 0 965 424
- EP-A- 1 138 462
- GB-A- 855 827
- US-A- 4 159 579
- US-A- 4 741 113
- US-A- 5 179 830
- US-A- 5 922 141

## Beschreibung

Die Erfindung betrifft eine Vorrichtung zum Entwässern von strangförmigem Material, insbesondere von Kabeln.

Beim Herstellen von Kabeln werden Drähte mit einer Kunststoffschicht ummantelt. Dies erfolgt beispielsweise durch einen Extruder, wobei das Kabel nach der Beschichtung eine Temperatur von beispielsweise 180 bis 240 °C aufweist. Da Kabel in einem kontinuierlichen Prozess hergestellt werden, bei dem die Transportgeschwindigkeit des Kabels bis zu 2000 m pro Minute betragen kann, muss das Kabel nach dem Beschichten gekühlt werden. Dies erfolgt indem das Kabel durch ein Wasserbad gezogen oder mit Wasser besprüht wird.

Auch bei der kontinuierlichen Herstellung von Schläuchen durch Extrusion müssen die Schläuche nach dem Extrudieren durch Wasser gekühlt werden. Ebenso erfolgt beim Drahtziehen während und nach dem Ziehvorgang eine Kühlung durch Ziehwasser, d.h. durch ein Gemisch aus Wasser und Öl.

Um strangförmiges Material nach dem Kühlen mit Wasser oder anderen Kühlflüssigkeiten weiterverarbeiten zu können, muss das strangförmige Material entwässert werden. Unter Entwässerung wird das Entfernen der Kühlflüssigkeit verstanden, unabhängig davon, ob es sich um Wasser oder eine andere Kühlflüssigkeit handelt. Bei der Weiterverarbeitung handelt es sich beispielsweise um das Bedrucken der Kabel. Ein Bedrucken bzw. Beschriften der Kabel ist nur möglich, wenn das Kabel ausreichend trocken ist.

Zum Trocknen von strangförmigem Material ist es aus EP 1 138 462 bekannt, das strangförmige Material durch einen Entwässerungstrog hindurch zu ziehen. Der Entwässerungstrog weist in Längsrichtung mehrere Öffnungen auf, die mit einer Saugvorrichtung verbunden sind. Mit Hilfe der Saugvorrichtung wird das Wasser von dem strangförmigen Material abgesaugt. Dem Entwässerungstrog gegenüberliegend ist ein Luftaustrittsbalken angeordnet, der sich in Längsrichtung des strangförmigen Materials erstreckt. Der Luftaustrittsbalken weist mehrere Luftaustrittsöffnungen auf und dient zum Abblasen des an dem strangförmigen Material anhaftenden Wassers.

Insbesondere bei hohen Transportgeschwindigkeiten kann mit bekannten Vorrichtungen zum Entwässern des strangförmigen Materials kein ausreichender Grad an Trockenheit erzielt werden, um das Material nach dem Entwässern beispielsweise zu bedrucken. Dies hat zur Folge, dass die Transportgeschwindigkeit des strangförmigen Materials in einer Anlage durch die Entwässerungsvorrichtung begrenzt ist.

Aufgabe der Erfindung ist es, eine Vorrichtung zum Entwässern von strangförmigen Material zu schaffen, mit der ein höherer Grad an Trockenheit bzw. eine höhere Transportgeschwindigkeit des strangförmigen Materials erreicht werden kann.

Die Lösung der Aufgabe erfolgt erfindungsgemäß durch die Merkmale des Anspruchs 1.

Die erfindungsgemäße Vorrichtung zum Entwässern von strangförmigem Material weist zusätzlich zu einem mit einer Saugvorrichtung verbundenen Entwässerungstrog, durch den das strangförmige Material hindurchgezogen wird, eine Düse auf. Die Düse ist derart angeordnet, dass ein Druckluftstrahl auf das strangförmige Material gerichtet ist, wobei die Düse vor dem Entwässerungstrog angeordnet ist. Versuche haben gezeigt, dass durch das Vorsehen einer oder mehrerer Düsen, die einen Druckluftstrahl erzeugen, eine bessere Trocknung des strangförmigen Materials bzw. eine höhere Transportgeschwindigkeit des strangförmigen Materials bei gleichem Grad an Trockenheit erzielt werden kann.

Wie Versuche gezeigt haben, ist der Druck und die Abmessung des Druckluftstrahls vorzugsweise derart gewählt, dass durch das Auftreffen des Druckluftstrahls auf das strangförmige Material kein Abblasen des Wassers erfolgt. Vielmehr erfolgt ein besseres Lösen des Wassers von dem Material, so dass das Wasser einfacher und effektiver in dem Entwässerungstrog von der Saugvorrichtung abgesaugt werden kann. Durch den Druckluftstrahl findet eine Art Aufbrechen des das strangförmige Material umgebenden Wasserfilms durch einen Impuls statt. Versuche haben gezeigt, dass die Anordnung einer oder mehrerer derartiger Düsen gegenüber dem Entwässerungstrog oder in Transportrichtung des strangförmigen Materials vor dem Entwässerungstrog ein Absaugen größerer Wassermengen in dem Entwässerungstrog ermöglichen, so dass das strangförmige Material besser getrocknet ist.

Besonders bevorzugt ist das Anordnen mindestens einer Düse im Eintrittsbereich des Entwässerungstrogs. Eine derartige Düse ist somit kurz vor dem Anfang des Entwässerungstrogs, gesehen in Transportrichtung des strangförmigen Materials, angeordnet.

Vorzugsweise ist der Düsenstrahl der mindestens einen Düse derart fein, dass er auf weniger als 50 %, insbesondere weniger als 30 % und besonders bevorzugt weniger als 10 % des Umfangs des strangförmigen Materials auftrifft. Vorzugsweise hat der Düsenstrahl hierbei einen Druck von mehr als 3 bar und insbesondere mehr als 5 bar. Sehr gute Entwässerungsergebnisse wurden beispielsweise mit der erfindungsgemäßen Vorrichtung erzielt bei einem Düsendurchmesser von 1,5 mm, zur Entwässerung eines strangförmigen Materials mit einem Außendurchmesser von 2,8 mm. Hierbei konnten die Ergebnisse noch verbessert werden durch erfindungsgemäßes Verwenden einer Flachstrahldüse, d.h. einer Düse mit mehreren in Reihe hintereinander angeordneten Bohrungen bzw. Düsenöffnungen. Insbesondere weist diese Düse mehr als 5 Öffnungen auf.

Bei einer besonders bevorzugten Ausführungsform ist gegenüber dem Entwässerungstrog zusätzlich zu der mindestens einen Düse eine Blasvorrichtung vorgesehen. Die Blasvorrichtung bläst den durch die Düse aufgebrochenen Wasserfilm von dem strangförmigen Material ab. Bei der Blasvorrichtung handelt es sich um eine Unterstützung der Saugvorrichtung. Bei einer der Saugvorrichtung gegenüberliegenden Blasvorrichtung wird im Wesentlichen am gesamten Umfang des strangförmigen Materials Wasser abgesaugt, bzw. abgeblasen. Insbesondere die Kombination einer Blasvorrichtung mit einer oder mehrerer Düsen, die im Eintrittsbereich des Entwässerungstrogs und/ oder gegenüber dem Entwässerungstrog angeordnet sind, hat sich als vorteilhaft erwiesen, da der durch die Druckluft aufgebrochene Wasserfilm sehr einfach von dem strangförmigem Material durch die Blasvorrichtung sowie durch die Saugvorrichtung entfernt werden kann.

Vorzugsweise weisen die Düsen gegenüber der Blasvorrichtung einen geringeren Druckluftdurchsatz auf. Insbesondere beträgt der Druckluftdurchsatz der mindestens einen Düse gegenüber der Blasvorrichtung weniger als 1/2, besonders bevorzugt weniger als 1/5. Dies hat insbesondere den Vorteil, dass bei geringem Druckluftverbrauch eine gute Trocknung des strangförmigen Materials erzielt werden kann. Hierbei ist der Druck der Düsen vorzugsweise mindestens doppelt, besonders bevorzugt mindestens dreimal so hoch wie der Druck der Blasvorrichtung. Durch die mindestens eine Düse wird somit ein sehr feiner Druckluftstrahl bei hohem Druck aber wenig Druckluftverbrauch und durch die Blasvorrichtung ein höherer Druckluftverbrauch bei geringerem Druck realisiert. Insbesondere diese Kombination ist vorteilhaft, da die Erzeugung von hoher Druckluft, insbesondere in großen Mengen teuer ist.

Vorzugsweise weist die Saugvorrichtung und die Blasvorrichtung ein gemeinsames Gebläse auf. Dies hat den Vorteil, dass nur ein einziges Gebläse erforderlich ist, durch das gleichzeitig gesaugt und geblasen wird. Dies hat erhebliche Kosteneinsparungen zur Folge, da das zweite Gebläse entfällt.

Um zu vermeiden, dass Wasser in das Gebläse gelangt, weist die Saugvorrichtung vorzugsweise einen dem Gebläse vorgeschalteten Wasserabscheider auf.

Bei einer besonders bevorzugten Ausführungsform der Erfindung ist dem Entwässerungstrog eine Abschleudervorrichtung vorgeschaltet. Insbesondere ist die Abschleudervorrichtung der den feinen Düsenstrahl erzeugenden Düse vorgeschaltet. Durch die Abschleudervorrichtung wird in einer Art Vorentwässerung Wasser von dem strangförmigen Material abgeschleudert. Dies geschieht dadurch, dass, vorzugsweise durch Vorsehen einer Umlenkeinrichtung als Bestandteil der Abschleudervorrichtung, das strangförmige Material umgelenkt wird. Durch dieses Umlenken des strangförmigen Materials aus der Transportrichtung wirken Zentrifugalkräfte. Diese bewirken ein Abschleudern von Wasser, Öl oder anderen auf der Oberfläche des strangförmigen Materials vorhandenen Flüssigkeiten u.dgl. Das Vorschalten einer Abschleudervorrichtung vor die Düse oder den Entwässerungstrog hat den Vorteil, dass das strangförmige Material vor dem Erreichen der Düse bzw. des Entwässerungstroges bereits vorgetrocknet ist. Somit sind leicht entfernbare Fluide bereits von dem strangförmigen Material entfernt.

Vorzugsweise sind mehrere, insbesondere mindestens drei, Umlenkeinrichtungen vorgesehen. Durch die Umlenkeinrichtungen kann das strangförmige Material in einer horizontalen oder einer vertikalen Ebene oder einer beliebigen Zwischenebene ausgelenkt werden. Vorzugsweise erfolgt eine Auslenkung in einer vertikalen Ebene, um eine möglichst geringe Bautiefe der Vorrichtung zu ermöglichen. Vorzugsweise erfolgt durch mindestens eine der vorzugsweise mehreren Umlenkeinrichtungen ein Umlenken des strangförmigen Materials um mindestens 40°, besonders bevorzugt um mindestens 60° und insbesondere um mindestens 80°.

Besonders bevorzugt ist es, als Umlenkeinrichtungen keine starren Vorrichtungen vorzusehen, sondern Umlenkrollen anzuordnen. Die Umlenkrollen haben vorzugsweise eine Führungsnut, in der das strangförmige Material geführt ist. Die Führungsnut ist vorzugsweise V-förmig.

Durch Versuche konnte überraschenderweise festgestellt werden, dass bei einem Öffnungswinkel oder V-Nut von mindestens 70° und besonders bevorzugt mindestens 80° eine Erhöhung der abgeschleuderten Flüssigkeitsmenge realisiert werden kann. Bei gleicher Transportgeschwindigkeit des strangförmigen Materials wird somit bei einem Winkel von vorzugsweise mindestens 80° eine größere Menge an Flüssigkeit von dem strangförmigen Material entfernt, d.h. abgeschleudert, als bei einer V-Nut mit geringerem Winkel. Versuche haben ferner gezeigt, dass der Winkel vorzugsweise kleiner als 90°, insbesondere im Bereich von 80° - 90° sein sollte.

Die Transportgeschwindigkeit des strangförmigen Materials beträgt vorzugsweise mindestens 400 m/min. Die Ergebnisse können durch ein Erhöhen der Transportgeschwindigkeit weiter verbessert werden.

Bei der Abschleudervorrichtung handelt es sich um eine selbstständige Erfindung. Besonders bevorzugt ist jedoch das Verwenden der erfindungsgemäßen Abschleudervorrichtung in Verbindung mit der erfindungsgemäßen Entwässerungsvorrichtung.

Nachfolgend wird die Erfindung anhand einer bevorzugten Ausführungsform unter Bezugnahme auf die anliegenden Zeichnungen näher erläutert.

Es zeigen:
- Fig. 1: eine schematische Seitenansicht einer Entwässerungsvorrichtung,
- Fig. 2: eine schematische perspektivische Ansicht des Entwässerungstrogs,
- Fig. 3: eine schematische Schnittansicht entlang der Linie III-III in Fig. 1,
- Fig. 4: eine schematische Schnittansicht entlang der Linie IV-IV in Fig. 1 und
- Fig. 5: eine schematische Seitenansicht einer Umlenkrolle der Abschleudervorrichtung in Richtung des Pfeils V in Fig. 1.

Die dargestellte Ausführungsform zum Entwässern von strangförmigen Material 10 weist einen Entwässerungstrog 12 auf, durch den das strangförmige Material 10 in Längsrichtung hindurchgezogen wird. Im dargestellten Ausführungsbeispiel ist der Entwässerungstrog 12 rinnenförmig. Es kann sich auch um ein geschlossenes Rohr mit kreisringförmigem oder beliebigem anderen Querschnitt handeln. Der Entwässerungstrog 12 weist im Trogboden 14 Öffnungen 16 auf (Fig. 2), die mit einem Saugkanal 18 verbunden sind. In dem Saugkanal 18 wird mittels eines Gebläses 20 (Fig. 1) Unterdruck erzeugt. Hierzu ist der Saugkanal 18 über ein Rohr 22, einem Wasserabscheider 24 und ein zwischen dem Wasserabscheider 24 und dem Gebläse 20 vorgesehenen Rohr 26 mit dem Gebläse 20 verbunden.

Durch den dem Gebläse 20 vorgeschalteten Wasserabscheider 24 ist verhindert, dass von dem Strangmaterial 10 abgesaugtes Wasser in das Gebläse 20 gelangt und dieses beschädigt. Der Wasserabscheider 24 weist ein mit einem Ventil 28 versehenes Ablassrohr 30 zum Ablassen des sich in dem Wasserabscheider 24 sammelnden Wassers auf. Zum automatischen Ablassen kann in dem Ablassrohr eine Pumpe vorgesehen sein, die durch einen in dem Wasserabscheider angeordneten Niveauregler gesteuert wird.

Das Gebläse 20 ist über ein Rohr 32 mit einem Luftaustrittsbalken 34 verbunden. Bei dem Luftaustrittsbalken 34 handelt es sich um ein in Längsrichtung des strangförmigen Materials 10 ausgerichteten Hohlkörper mit Luftaustrittsöffnungen. Die Luftaustrittsöffnungen sind auf das strangförmige Material 10 gerichtet. Aus dem Luftaustrittsbalken tritt somit ein auf das strangförmige Material gerichteter Luftstrom mit relativ geringem Druck aus, durch den das Entfernen des Wassers von dem strangförmigen Material 10 unterstützt wird. Der Luftaustrittsbalken kann mehrere Austrittsöffnungen aufweisen und/oder einen schlitzförmigen Luftaustrittsspalt.

Die Saugvorrichtung der Entwässerungsvorrichtung, die sich im wesentlichen aus dem Saugkanal 18 und dem Gebläse 20 zusammensetzt sowie die Blasvorrichtung, die sich im wesentlichen aus dem Luftaustrittsbalken 34 und dem Gebläse 20 zusammensetzt, weisen dasselbe Gebläse 20 auf. Durch das Gebläse 20 wird somit einerseits Luft aus dem Saugkanal 18 abgesaugt und andererseits Luft in den Luftaustrittsbalken 34 gefördert, um einen auf das strangförmige Material 10 gerichteten Luftstrom zu erzeugen.

Erfindungsgemäß weist die Vorrichtung eine Düse 36 auf, die über ein Rohr 38 mit einer Drucklufterzeugungseinrichtung 40 wie einer Druckluftpumpe verbunden ist. Die Düse 36 ist im Eintrittsbereich 42 des Entwässerungstrogs 12 angeordnet. Der Eintrittsbereich 42 ist in einer Transportrichtung 44 des strangförmigen Materials 10 am Eintritt des Entwässerungstrogs vorgesehen. Handelt es sich bei dem strangförmigen Material beispielsweise um Kabel oder Ähnliches, weist die Düse 36 zu einer Vorderseite des Entwässerungstrogs 12 einen Abstand im Bereich von vorzugsweise weniger als 5 cm auf. Die Düse 36 ist somit in Transportrichtung 44 vor oder hinter einer Vorderkante des Entwässerungsdrucks innerhalb dieses Abstands angeordnet.

Die Düse 36 erzeugt einen feinen Düsenstrahl 46, der auf eine Oberfläche des strangförmigen Materials 10 trifft. Bezogen auf den Umfang des strangförmigen Materials 10 ist die Breite des Düsenstrahls 46 klein. Insbesondere ist diese kleiner als 30 % und besonders bevorzugt kleiner als 10 % des Umfangs.

Dem gegenüber erzeugt der Luftbalken bzw. die Blasvorrichtung 34 einen beispielsweise kegelförmigen Luftstrahl 48, der sich mindestens über die gesamte Breite des strangförmigen Materials 10 erstreckt. Der zum Abblasen des durch den Strahl 46 aufgebrochenen Luftfilms dienende Strahl 48 weist einen erheblich geringeren Druck als der Strahl 46 auf.

Bei einer alternativen Ausführungsform kann der Luftaustrittsbalken 34 entfallen. Bei dieser Ausführungsform ist es sodann möglich, die Düse 36 mit dem Gebläse 20 zu verbinden, so dass das Gebläse 20 sowohl mit dem Saugkanal 18 als auch mit der Düse 36 verbunden ist. Ferner ist es bei den beiden vorstehend beschriebenen Ausführungsformen, d.h. bei einer Ausführungsform mit oder ohne Luftaustrittsbalken 34, möglich, die Düse 36 mit einer gesonderten Druckluftquelle zu verbinden. Dies hat den Vorteil, dass hohe Drücke erzeugt werden können.

Der Entwässerungstrog 12 weist eine im Querschnitt halbkreisförmige Entwässerungsrinne 50 (Fig. 2) auf. Um mit der Entwässerungsvorrichtung unterschiedliche Strangmaterialien 10 entwässern zu können, ist der Entwässerungstrog 12 austauschbar, so dass unterschiedliche Entwässerungströge 12 mit unterschiedlichen Entwässerungsrinnen 50 vorgesehen werden können. Die Entwässerungsrinnen 50 können in Abhängigkeit des zu entwässernden Materials unterschiedliche Querschnitte sowie unterschiedliche Querschnittsabmessungen aufweisen.

Ferner weist die erfindungsgemäße Entwässerungsvorrichtung eine Abschleudervorrichtung 52 (Fig. 1) auf. Diese ist im dargestellten Ausführungsbeispiel der Düse 36 in Transportrichtung 44 vorgeschaltet.

Die Abschleudervorrichtung 52 weist im dargestellten Ausführungsbeispiel drei Umlenkeinrichtungen in Form von Umlenkrollen 54 auf. Die Umlenkrollen 54 sind im dargestellten Ausführungsbeispiel identisch. In Transportrichtung 44 des strangförmigen Materials 10 sind die Umlenkrollen 54 vertikal zueinander versetzt angeordnet, wobei die in Transportrichtung erste und letzte Umlenkrolle 54 in derselben Ebene angeordnet ist. Die Umlenkrollen 54 (Fig. 5) weisen eine am Umfang verlaufende Führungsnut 56 auf, die vorzugsweise V-förmig ist. Die V-förmige Führungsnut 56 weist hierbei einen Winkel α von vorzugsweise mindestens 70°, besonders bevorzugt mindestens 75° und insbesondere mindestens 80° auf. Untersuchungen haben ergeben, dass bei derartigen Winkeln α der Führungsnut 56 überraschenderweise ein besonders gutes Abschleudern der auf dem strangförmigen Material 10 haftenden Materialien erfolgt.

Im dargestellten Ausführungsbeispiel wird das strangförmige Material 10 durch die in Transportrichtung 44 erste Umlenkrolle 54 in Richtung der zweiten Umlenkrolle 54 nach unten umgelenkt. Hierbei erfolgt eine Umlenkung von ca. 90°. Zwischen der zweiten und dritten Umlenkrolle 54 erfolgt wiederum eine Umlenkung von etwa 90° und durch die letzte Umlenkrolle 54 sodann wieder eine Umlenkung in die Transportrichtung, d.h. um weitere 90°. In der zweiten Umlenkrolle 54 liegt das strangförmige Material 10 somit etwa an der Hälfte der Umlenkrolle 54 an und wird insgesamt um 180° umgelenkt. Durch die drei Umlenkvorgänge des strangförmigen Materials, die Krümmungen des Materials 10 in unterschiedliche Richtung hervorrufen, wird Flüssigkeit oder anderes an dem strangförmigen Material haftendes Material abgeschleudert.

Um beim Abschleudern von der ersten und der letzten Umlenkrolle 54 zu vermeiden, dass abgeschleudertes Material wieder auf das strangförmige Material zurücktropft o.dgl., ist eine Auffangeinrichtung 58 vorgesehen. Bei der Auffangeinrichtung 58 kann es sich um ein zwischen der ersten und der letzten Umlenkrolle 54 angeordnetes vertikales Blech handeln, das am unteren Ende ein Auffangrinne 60 aufweist.

## Patentansprüche

1. Vorrichtung zum Entwässern von strangförmigem Material (10), insbesondere von Kabeln, mit
einem Entwässerungstrog (12) zum Hindurchziehen des strangförmigen Materials (10),und
einer Saugvorrichtung (18, 20) zum Absaugen des Wassers aus dem Entwässerungstrog (12)
**gekennzeichnet dadurch, dass**
eine vor dem Entwässerungstrog (12) angeordnete Düse (36), die einen derartigen Druckluftstrahl (46) auf das strangförmige Material (10) richtet, dass der Druckluftstrahl (46) dem anhaftenden Wasser einen Impuls erteilt, der nicht ausreicht, um das Wasser abzublasen.

2. Vorrichtung nach Anspruch 1, **dadurch gekennzeichnet, dass** die Düse derart ausgebildet ist, dass der Druckluftstrahl (46) derart ausgebildet ist, dass er auf weniger als 50 %, insbesondere weniger als 30 % und besonders bevorzugt weniger als 10 % des Umfangs des strangförmigen Materials (10) auftrifft.

3. Vorrichtung nach einem der Ansprüche 1 oder 2, **dadurch gekennzeichnet, dass** mehrere Düsen (36), vorzugsweise mindestens drei Düsen, gegenüber dem Entwässerungstrog (12) angeordnet sind.

4. Vorrichtung nach einem der Ansprüche 1 bis 3, **dadurch gekennzeichnet, dass** gegenüber dem Entwässerungstrog (12) eine bei geringem Druck Luft abgebende Blasvorrichtung (34) vorgesehen ist.

5. Vorrichtung nach Anspruch 4, **dadurch gekennzeichnet, dass** die Düse (36) gegenüber der Blasvorrichtung (34) einen geringen Druckluftdurchsatz von vorzugsweise weniger als 1/2, besonders bevorzugt weiniger als 1/5 aufweist.

6. Vorrichtung nach Anspruch 4 oder 5, **dadurch gekennzeichnet, dass** der Druck der Düse (36) mindestens doppelt, vorzugsweise mindestens dreimal so hoch ist wie der Druck der Blasvorrichtung (34).

7. Vorrichtung nach einem der Ansprüche 1 bis 6, **dadurch gekennzeichnet, dass** die Saugvorrichtung (18, 20) und die Blasvorrichtung (34) oder die Saugvorrichtung (18, 20) und die Düse (36) ein gemeinsames Gebläse aufweisen.

8. Vorrichtung nach einem der Ansprüche 1 bis 7, **gekennzeichnet durch** eine dem Entwässerungstrog (12) vorgeschaltete Abschleudervorrichtung (52).

9. Vorrichtung nach Anspruch 8, **dadurch gekennzeichnet, dass** die Abschleudereinrichtung (52) mindestens eine Umlenkeinrichtung (54) zur Umlenkung des strangförmigen Materials (10) aufweist.

10. Vorrichtung nach Anspruch 9, **dadurch gekennzeichnet, dass** durch die Umlenkeinrichtung (54) eine Umlenkung von mindestens 40°, vorzugsweise mindestens 60° und besonders bevorzugt mindestens 80° erfolgt.

11. Vorrichtung nach einem der Ansprüche 8 bis 10, **dadurch gekennzeichnet, dass** als Umlenkeinrichtung Umlenkrollen (54) vorgesehen sind.

12. Vorrichtung nach einem der Ansprüche 10 oder 11, **dadurch gekennzeichnet, dass** die Umlenkeinrichtung eine vorzugsweise V-förmige Führungsnut (56) aufweist.

13. Vorrichtung nach Anspruch 12, **dadurch gekennzeichnet, dass** der Winkel (α) der Führungsnut (56) mindestens 70°, vorzugsweise mindestens 75° und besonders bevorzugt mindestens 80° aufweist.

## Claims

1. A device for dewatering strand-like material (10), in particular cables, comprising
a dewatering trough (12) for pulling the strand-like material (10) therethrough,
a suction device (18, 20) for drawing off the water from the dewatering trough (12),
**characterized in that**
a nozzle (36) located upstream of the dewatering trough (12) directs a jet of pressurized air (46) onto said strand-like material (10) such that the jet of pressurized air (46) imparts a pulse to the adhering water that is insufficient to blow the water off.

2. The device of claim 1, **characterized in that** the nozzle is configured such that the jet of pressurized air (46) is such that it impinges on less than 50 %, in particular less than 30 %, and particularly preferred less than 10 % of the circumference of the strand-like material (10).

3. The device of one of claims 1 or 2, **characterized in that** a plurality of nozzles (36), preferably at least three nozzles, are arranged opposite the dewatering trough (12).

4. The device of one of claims 1 to 3, **characterized in that** a blower device (34) is arranged opposite the dewatering trough (12), which blower delivers air at low pressure.

5. The device of claim 4, **characterized in that**, compared to the blower device (34), the nozzle (36) has a low throughput of pressurized air of preferably less than ½, particularly preferred less than 1/5.

6. The device of claim 4 or 5, **characterized in that** the pressure of the nozzle (36) is at least twice, preferably at least three times the pressure of the blower device (34).

7. The device of one of claims 1 to 6, **characterized in that** the suction device (18, 20) and the blower device (34) or the suction device (18, 20) and the nozzle (36) have a common fan.

8. The device of one of claims 1 to 7, **characterized by** a spin-off device (52) arranged upstream of the dewatering trough (12).

9. The device of claim 8, **characterized in that** the spin-off device (52) comprises at least one deflecting means (54) for deflecting the strand-like material (10).

10. The device of claim 9, **characterized in that** the deflecting means (54) causes a deflection of at least 40°, preferably at least 60°, and particularly preferred at least 80°.

11. The device of one of claims 8 to 10, **characterized in that** deflector rolls (54) are provided as the deflecting means.

12. The device of one of claims 10 or 11, **characterized in that** the deflecting means has a preferably V-shaped guide groove (56).

13. The device of claim 12, **characterized in that** the angle (α) of the guide groove (56) is at least 70°, preferably at least 75°, and particularly preferred at least 80°.

## Revendications

1. Dispositif pour la déshydratation d'un matériau en forme de boudin (10), en particulier de câbles, comprenant
une auge de déshydratation (12) à travers laquelle le matériau en forme de boudin (10) est destiné à être tiré, et
un dispositif d'aspiration (18, 20) destiné à évacuer l'eau de l'auge de déshydratation (12) par aspiration,
**caractérisé par**
une buse (36) disposée en amont de l'auge de déshydratation (12), buse qui dirige sur le matériau en forme de boudin (10), un jet d'air sous pression (46) qui soit tel, que le jet d'air sous pression (46) communique à l'eau adhérente, une impulsion qui n'est pas suffisante pour chasser l'eau par soufflage.

2. Dispositif selon la revendication 1, **caractérisé en ce que** la buse est conçue de telle façon que le jet d'air sous pression (46) ait une configuration telle, qu'il tombe sur moins de 50 %, plus particulièrement moins de 30 % et, de façon particulièrement préférée, moins de 10 % du périmètre du matériau en forme de boudin (10).

3. Dispositif selon l'une des revendications 1 ou 2, **caractérisé en ce que** plusieurs buses (36), de préférence trois buses au moins, sont disposées en face de l'auge de déshydratation (12).

4. Dispositif selon l'une des revendications 1 à 3, **caractérisé en ce qu'**en face de l'auge de déshydratation (12) est prévu un dispositif de soufflage (34) délivrant de l'air à pression réduite.

5. Dispositif selon la revendication 4, **caractérisé en ce que** la buse (36) présente, par rapport au dispositif de soufflage (34), un débit d'air sous pression réduit de, de préférence, moins de 1/2, de façon particulièrement préférée moins de 1/5.

6. Dispositif selon la revendication 4 ou 5, **caractérisé en ce que** la pression de la buse (36) est au moins deux fois, de préférence au moins trois fois, plus élevée que la pression du dispositif de soufflage (34).

7. Dispositif selon l'une des revendications 1 à 6, **caractérisé en ce que** le dispositif d'aspiration (18, 20) et le dispositif de soufflage (34) ou le dispositif d'aspiration (18, 20) et la buse (36), présentent une soufflante commune.

8. Dispositif selon l'une des revendications 1 à 7, **caractérisé par** un dispositif d'essorage (52) placé en amont de l'auge de déshydratation (12).

9. Dispositif selon la revendication 8, **caractérisé en ce que** le dispositif d'essorage (52) comprend au moins un ensemble déviateur (54) destiné à dévier le matériau en forme de boudin (10).

10. Dispositif selon la revendication 9, **caractérisé en ce qu'**une déviation d'au moins 40°, de préférence d'au moins 60° et, de façon particulièrement préférée, d'au moins 80° est produite par l'ensemble déviateur (54).

11. Dispositif selon l'une des revendications 8 à 10, **caractérisé en ce que** des poulies de déviation (54) sont prévues comme ensemble déviateur.

12. Dispositif selon l'une des revendications 10 ou 11, **caractérisé en ce que** l'ensemble déviateur présente une gorge de guidage (56), de préférence en forme de V.

13. Dispositif selon la revendication 12, **caractérisé en ce que** l'angle (α) de la gorge de guidage (56) est d'au moins 70°, de préférence d'au moins 75° et, de façon particulièrement préférée, d'au moins 80°.
